# FASCICULE DE BREVET EUROPEEN

(11) **EP 1 525 903 B1**
(45) Date de publication et mention de la délivrance du brevet: **23.08.2006**
(21) Numéro de dépôt: 04354024.4
(22) Date de dépôt: 23.06.2004
(51) Int. Cl.: A62B 1/14

(54) **Dispositif antichute à galet bloqueur**
Fallschutzgerät mit sperrender Zuhaltung
Fall arrest device with blocking catch

(30) Priorité: 20.10.2003 FR 0312247
(43) Date de publication de la demande: 27.04.2005
(73) Titulaire: ZEDEL, 38920 Crolles (FR)
(72) Inventeur: Petzl, Paul, 38530 Barraux (FR); Broquerie, Christian, 38600 Fontaine (FR)
(74) Mandataire: Hecké, Gérard

(56) Documents cités:
- DE-U- 29 823 111
- FR-A- 2 422 587
- FR-A- 2 600 898
- FR-A- 2 748 078

## Description

### Domaine technique de l'invention

L'invention est relative à un dispositif antichute suiveur utilisé avec une corde fixe de sécurité, et comprenant un corps équipé d'un système de retenue agencé pour occuper soit une position active de blocage en cas de chute, soit une position inactive de déblocage autorisant la progression de l'utilisateur le long de la corde dans le sens de la montée, ou dans le sens opposé lors d'une descente contrôlée, ledit système de retenue comportant :
- un bras support articulé sur un premier axe du corps,
- un galet bloqueur en forme de roue cylindrique montée à rotation libre sur un deuxième axe solidaire du bras support,
- et un accouplement centrifuge agencé entre un organe d'entraînement du galet et le bras support, de manière à occuper une position débrayée ou une position embrayée.

### Etat de la technique

Lors de l'utilisation normale de montée ou de descente, les dispositifs antichute suivent la progression de la personne le long de la corde sans engendrer de blocage. La personne est libre de se déplacer sans aucune intervention manuelle de déblocage du dispositif antichute. Lé blocage intervient uniquement en cas de chute.

Le système de retenue des dispositifs antichute connus comporte généralement un levier pivotant ayant à l'une des extrémités un anneau d'attache pour la liaison à un baudrier, et à l'extrémité opposée une came de blocage de la corde. Un tel agencement se comporte comme un taquet coinceur, lequel risque d'empêcher le blocage si l'utilisateur venait à s'agripper au levier en cas de chute.

Le document WO 00/24471 se rapporte à un dispositif de verrouillage bidirectionnel pour un appareil antichute, comprenant un organe de verrouillage équipé de deux cames actionnées de manière indépendante par un organe de blocage commun en réaction à un brusque changement de poids. Le blocage de chacune des cames dépend de l'inclinaison de la corde par rapport au châssis de l'appareil.

Le document US 4923037 décrit un dispositif antichute ayant un système de retenue composé d'un bras support articulé, lequel est équipé d'une roue cylindrique montée à rotation libre, et d'un accouplement mécanique centrifuge agencé en cliquet. La périphérie de la roue comporte une série de dents constituant un pignon provoquant la rotation de la roue par effet de friction avec le câble. Pour insérer la ligne de vie verticale dans le dispositif antichute, il est nécessaire de faire usage d'une comière en U articulée, et de la faire pivoter vers l'extérieur, ce qui complique les manoeuvres. L'usage de ressorts en forme d'épingles ne permet pas de maîtriser avec précision le seuil de blocage de l'accouplement.

### Objet de l'invention

L'objet de l'invention consiste à réaliser un appareil antichute pour corde fixe, permettant d'obtenir un seuil de blocage précis en fonction de la vitesse ou de l'accélération du galet bloqueur.

Le dispositif antichute selon l'invention est caractérisé en ce que l'accouplement centrifuge comprend au moins une masselotte mobile le long d'une rampe de l'organe d'entraînement à l'encontre d'un ressort de compression, et un interface de liaison engagé à l'intérieur d'un rebord cylindrique du bras support pour transmettre la force élastique du ressort à la masselotte.

Lors de l'utilisation normale de montée ou de descente, l'accouplement se trouve en position débrayée, et le dispositif antichute suit la progression de la personne le long de la corde sans aucune intervention manuelle de déblocage du système de retenue. En cas de chute, le blocage intervient automatiquement à un seuil prédéterminné. Dans ce cas, l'accouplement se trouve en position embrayée entraînant une forte pression du galet contre la corde.

Selon un mode de réalisation préférentiel, la masselotte est de forme cylindrique, et coopère en position embrayée avec le rebord cylindrique du bras support. La surface périphérique de la masselotte et de la rampe de l'organe d'entraînement est avantageusement striée, de manière à former une crémaillère.

Préférentiellement, l'accouplement centrifuge comprend deux masselottes et deux ressorts de compression disposés symétriquement par rapport au deuxième axe du galet.

### Description sommaire des dessins

D'autres avantages et caractéristiques ressortiront plus clairement de la description qui va suivre d'un mode de réalisation de l'invention donné à titre d'exemple non limitatif, et représenté aux dessins annexés dans lesquels:
- la figure 1 est une vue en perspective de l'appareil antichute selon l'invention, lequel est installé sur une corde d'assurance après mise en place d'un mousqueton d'attache ;
- la figure 2 montre une vue éclatée en perspective de l'appareil antichute de la figure 1, après démontage par rapport à la corde;
- la figure 3 est une vue éclatée en perspective de l'organe de retenue de l'appareil antichute ;
- la figure 4 est une vue en coupe du galet bloqueur avec l'accouplement centrifuge à masselottes en position débrayée;
- les figures 5 et 6 sont des vues en coupe selon les lignes L-L et G-G de la figure 4 ;
- la figure 7 est une vue identique de la figure 4 en position embrayée de l'accouplement pour le blocage en cas de chute.

### Description d'un mode de réalisation préférentiel

Sur les figures 1 à 7, un dispositif antichute 10 est utilisé pour la sécurité d'une personne se déplaçant le long d'une corde 12 fixe d'assurance. Un mousqueton 14 est accroché au dispositif antichute 10 de manière à être relié au baudrier, soit en direct, soit par l'intermédiaire d'une longe à absorption. Lors de l'utilisation normale de montée ou de descente, le dispositif antichute 10 suit la progression de la personne le long de la corde 12 sans engendrer de blocage. La personne est alors libre de se déplacer sans aucune intervention manuelle de déblocage du dispositif antichute 10.

Le dispositif antichute 10 est composé d'un corps 16 rigide, et d'un organe de retenue 18 mobile coopérant avec la corde 12 pour occuper soit une position active de blocage en cas de chute, soit une position inactive de déblocage dans le sens de la montée, ou dans le sens opposé lors d'une descente contrôlée. Le corps 16 de préférence métallique, comporte une goulotte 20 rectiligne en forme de U pour le passage de la corde 12, et un étrier 22 pour le montage d'un premier axe 24 s'étendant transversalement par rapport à la direction de la goulotte 20. La partie supérieure de la goulotte 20 est percée par deux trous 23 pour autoriser le passage du mousqueton 14.

L'organe de retenue 18 comprend un bras support 26 articulé sur le premier axe 24, et un galet bloqueur 28 en forme de roue montée à rotation libre sur un deuxième axe 30 solidaire du bras support 26. La surface périphérique du galet bloqueur 28 est cylindrique, et est munie d'une pluralité de picots 32 ayant chacun une inclinaison prédéterminée par rapport à la direction radiale passant par l'axe 30. Un ressort de torsion 31 est enfilé sur le premier axe 24, et sollicite le bras support 26 en direction de la goulotte 20.

Le galet bloqueur 28 est doté d'un organe d'entraînement 33 interne, traversé coaxialement par un coussinet 36 tubulaire de logement du deuxième axe 30 fixe. A l'intérieur du galet bloqueur 28 se trouve en plus un accouplement centrifuge 38 formé par une paire de masselottes 40 cylindriques agencées entre des rampes 42 opposées de l'organe d'entraînement 33 et un rebord 44 circulaire du bras support 26.

Une paire de ressorts 46 de compression sollicite l'accouplement centrifuge 38 vers la position débrayée de manière à ménager un jeu radial entre les masselottes 40 et le rebord 44 cylindrique de l'organe d'entraînement 33 du bras 26 (figure 4). Un interface de liaison 45 est engagé à l'intérieur du rebord 44, et transmet les forces de détente des ressorts 40 aux masselottes 40. La présence de l'interface de liaison 45 et des ressorts de compression 46 définit avec précision le seuil d'embrayage de l'accouplement centrifuge 38 en fonction de la vitesse ou de l'accélération de l'organe d'entraînement 33 du galet 28 rotatif.

En cas de chute de l'utilisateur, la rotation brusque dans le sens de la flèche F1 de l'organe d'entraînement 33 du galet bloqueur 28 autour du deuxième axe 30 provoque le déplacement des masselottes 40 par effet centrifuge vers la position embrayée (figure 7). Les masselottes 40 sont soumises à une force centrifuge, laquelle est supérieure et de sens opposé à la force de rappel des ressorts 46. Ce déplacement le long des rampes 42 provoque la compression des ressorts 46, et engendre un effet de coincement des masselottes 40 contre le rebord 44. Le galet 28 est ainsi solidaire du bras support 26, de manière à constituer un taquet coinceur susceptible de pivoter autour du premier axe 24, et de bloquer la chute par blocage de la corde 12.

Le surface périphérique des masselottes 40 et des rampes 42 de l'organe d'entraînement 33 est avantageusement striée, de manière à former une crémaillère facilitant l'embrayage et le débrayage de l'accouplement centrifuge 38. Les ressorts de compression 46 présentent des raideurs uniformes permettant de maîtriser le seuil d'accouplement.

## Revendications

1. Dispositif antichute suiveur utilisé avec une corde fixe (12) de sécurité, et comprenant un corps (16) équipé d'un système de retenue (18) agencé pour occuper soit une position active de blocage en cas de chute, soit une position inactive de déblocage autorisant la progression de l'utilisateur le long de la corde (12) dans le sens de la montée, ou dans le sens opposé lors d'une descente contrôlée, ledit système de retenue (18) comportant :
- un bras support (26) articulé sur un premier axe (24) du corps (16),
- un galet (28) en forme de roue cylindrique montée à rotation libre sur un deuxième axe (30) solidaire du bras support (26),
- et un accouplement centrifuge (38) agencé entre un organe d'entraînement (33) du galet (28) et le bras support (26), de manière à occuper une position débrayée ou une position embrayée,
**caractérisé en ce que** l'accouplement centrifuge (38) comprend au moins une masselotte (40) mobile le long d'une rampe (42) de l'organe d'entraînement (33) à l'encontre d'un ressort de compression (46), et un interface de liaison (45) engagé à l'intérieur d'un rebord (44) cylindrique du bras support (26) pour transmettre la force élastique du ressort (46) à la masselotte (40).

2. Dispositif antichute selon la revendication 1, **caractérisé en ce que** la masselotte (40) est de forme cylindrique, et coopère en position embrayée avec le rebord (44) cylindrique du bras support (26).

3. Dispositif antichute selon la revendication 2, **caractérisé en ce que** la surface périphérique de la masselotte (40) et de la rampe (42) de l'organe d'entraînement (33) est striée, de manière à former une crémaillère.

4. Dispositif antichute selon l'une des revendications 1 à 3, **caractérisé en ce que** l'accouplement centrifuge (38) comprend deux masselottes (40) et deux ressorts de compression (46) disposés symétriquement par rapport au deuxième axe (30).

## Claims

1. Fall arrest device used with a fixed safety rope (12) and comprising a body (16) equipped with a securing system (18) arranged to occupy either an active locking position in case of a fall or an inactive unlocking position enabling the user to progress along the rope (12) in the ascending direction, or in the opposite direction when performing a controlled descent, said securing system (18) comprising:
- a support arm (26) articulated on a first spindle (24) of the body (16),
- a roller (28) in the form of a cylindrical wheel mounted rotating free on a second spindle (30) securedly attached to the support arm (26),
- and a centrifugal coupling means (38) arranged between a drive member (33) of the roller (28) and the support arm (26) so as to occupy a disengaged position or an engaged position,
**characterized in that** the centrifugal coupling means (38) comprise at least one flyweight (40) movable along a ramp (42) of the drive member (33) against a compression spring (46), and a connecting interface (45) engaged inside a cylindrical rim (44) of the support arm (26) to transmit the elastic force of the spring (46) to the flyweight (40).

2. Fall arrest device according to claim 1, **characterized in that** the flyweight (40) is of cylindrical shape, and operates in the engaged position in conjunction with the cylindrical rim (44) of the support arm (26).

3. Fall arrest device according to claim 2, **characterized in that** the peripheral surface of the flyweight (40) and of the ramp (42) of the drive member (33) is serrated so as to form a rack.

4. Fall arrest device according to claims 1, **characterized in that** the centrifugal coupling means (38) comprise two flyweights (40) and two compression springs (46) arranged symmetrically with respect to the second spindle (30).

## Patentansprüche

1. Mitlaufende Absturzsicherung, die mit einem fest installierten Sicherungsseil (12) verwendet wird und einen Körper (16) umfasst, der mit einem Rückhaltesystem (18) versehen ist, das entweder eine aktive Blockierungsposition im Falle eines Absturzes oder eine inaktive Freigabeposition einnehmen kann, die eine Fortbewegung des Benutzers am Seil (12) entweder in Aufstiegsrichtung oder in entgegengesetzter Richtung bei einem kontrollierten Abstieg erlaubt, welches Rückhaltesystem (18) umfasst:
- einen Stützarm (26), der an einen ersten Bolzen (24) des Körpers (16) angelenkt ist,
- eine Rolle (28) in Form eines zylindrischen Rades, das frei drehbar um einen zweiten Bolzen (30) montiert ist, der fest mit dem Stützarm (26) verbunden ist,
- und eine Zentrifugalkupplung (38), die zwischen einem Antriebselement (33) der Rolle (28) und dem Stützarm (26) angeordnet ist und eine aus- oder eingerückte Position einnimmt,
**dadurch gekennzeichnet, dass** die Zentrifugalkupplung (38) mindestens ein Gewicht (40), das entlang einer Rampe (42) des Antriebselements (33) gegen die Kraft einer Druckfeder (46) beweglich ist, und eine Verbindungsfläche (45) umfasst, die in eine zylindrische Leiste (44) des Stützarms (26) eingeführt wird, um die elastische Kraft der Feder (46) auf das Gewicht (40) zu übertragen.

2. Absturzsicherung nach Anspruch 1, **dadurch gekennzeichnet, dass** das Gewicht (40) zylindrisch ist und in eingerückter Stellung mit der zylindrischen Leiste (44) des Stützarms (26) zusammenwirkt.

3. Absturzsicherung nach Anspruch 2, **dadurch gekennzeichnet, dass** die umlaufende Fläche des Gewichts (40) und der Rampe (42) des Antriebselements geriffelt ist, um ein Zahnrad zu bilden.

4. Absturzsicherung nach einem der Ansprüche 1 bis 3, **dadurch gekennzeichnet, dass** die Zentrifugalkupplung (38) zwei Gewichte (40) und zwei Druckfedern (46) umfasst, die bezüglich dem zweiten Bolzen (30) symmetrisch angeordnet sind.
